# EUROPÄISCHE PATENTSCHRIFT

(11) **EP 1 436 552 B1**
(45) Veröffentlichungstag und Bekanntmachung des Hinweises auf die Patenterteilung: **14.12.2005**
(21) Anmeldenummer: 02779485.8
(22) Anmeldetag: 15.10.2002
(51) Int. Cl.: F24F 9/00, E06B 7/00

(54) **TÜREINRICHTUNG MIT WENIGSTENS EINER TÜR**
DOOR DEVICE COMPRISING AT LEAST ONE DOOR
SYSTEME DE PORTE COMPRENANT AU MOINS UNE PORTE

(30) Priorität: 17.10.2001 DE 20116804 U; 31.05.2002 DE 10224528
(43) Veröffentlichungstag der Anmeldung: 14.07.2004
(73) Patentinhaber: Zeglinski Andre, 45770 Marl (DE)
(72) Erfinder: Falk, Robert, 58332 Schwelm (DE)
(74) Vertreter: Ludewig, Karlheinrich
(86) Internationale Anmeldenummer: PCT/EP2002/011491
(87) Internationale Veröffentlichungsnummer: WO 2003/033968

(56) Entgegenhaltungen:
- DE-A- 3 806 234
- DE-A- 10 005 964
- GB-A- 967 097
- US-A- 3 350 994

## Beschreibung

Die Erfindung betrifft eine Türeinrichtung mit wenigstens einer Tür zum Öffnen und Schließen eines Durchganges, insbesondere eines Durchganges in die Verkaufsläden umfassend wenigstens eine Türe, die an einer Türhalterung bewegbar gelagert ist und umfassend ein einen Luftschleier erzeugendendes Gebläse vor dem Durchgang. Derartige Türeinrichtungen (z.B. US-A-3 350 994) werden verwendet, um den Verkaufsräumen gegen das Eindringen von kalter Luft zu schützen, um so das Klima innerhalb des Verkaufsraumes optimal zu gestalten, hierbei soll zugleich verhindert werden, dass von außen kommende Luftströme plötzlich in das Innere eindringen. Bei einer ersten Anordnung, die eine Doppelflügeltür vorsieht, sind Türhalterungen vorgesehen. Vor den Türhalterungen an der Außenseite ist jeweils eine Säule für den Luftaustritt des Gebläses vorgesehen, hierbei weist die Säule auf der den Durchgang zugewandten Seite sowohl eine Lufteintritts- als auch eine Luftaustrittsseite auf. Es hat sich gezeigt, dass derartige Abschirmungen nicht ordnungsgemäß arbeiten, da durch die Anordnung von Ein- und Austrittsöffnungen nebeneinander kein richtiger Luftschleier vor dem Durchgang erzielt wird. Die Wirkung dieser Anordnung hebt sich selbst auf.

Weiter ist vorgeschlagen worden, von unten vor dem Durchgang einen Luftschleier hochzublasen. Dies wird jedoch von dem Benutzer als unangenehm empfunden, da insbesondere, wenn den Kundinnen durch den Durchgang treten, die Gefahr besteht, dass ihre Kleider oder Röcke nach oben geweht werden.

Insgesamt ist bei diesem bekannten Ausführungen von Nachteil, dass die Frischluftansaugung außen erfolgt, so dass kalte Luft für den Luftschleier verwendet wird. Es ist zwar vorgeschlagen worden, Heizungen vorzusehen, um den Luftschleier zu erwärmen. Dies ist jedoch aus Energiegründen sehr kostenaufwendig und nicht notwendig.

Aufgabe der Erfindung ist daher, eine Türeinrichtung der eingangs genannten Art so zu gestalten, dass einen sichere Abschirmung des Durchganges gewährt wird, dass zur Erzeugung des Luftschleiers nur ein geringer Energieaufwand erforderlich ist. Weiter soll für den Benutzer das Durchgehen durch einen solchermaßen abgeschirmten Türdurchgang nicht unangenehm empfunden werden. Schließlich soll die Türeinrichtung selber leicht und kostengünstig zu montieren und herzustellen sein. Diese Aufgabe wird erfindungsgemäß dadurch gelöst, dass die Türhalterung im Inneren eine Aufnahme mit einer auf der Seite der Tür liegenden Luftaustrittsöffnung aufweist, dass die Aufnahme und die längliche Austrittsöffnung sich im Wesentlichen über die gesamte Höhe der Türe erstreckt und dass die Lufteintrittsöffnung entfernt von der Austrittsöffnung liegt, hierbei schirmt der aus der Austrittsöffnung heraustretende Luftschleier den Durchgang ab. Durch die Verwendung einer Türhalterung mit einer Aufnahme zur Erzeugung eines Luftschleiers ergibt sich eine einfache Montage. Es brauchen nicht mehr kostenaufwendige Installationen getroffen werden. Es wird lediglich die Tür mit ihren Halterungen hergestellt und eingebaut werden. Nach Anschluss an die Stromversorgung ist ein Luftschleier erzeugbar, wobei innerhalb des Türdurchganges eine Abschirmung eintritt. Die tragenden Teile der Türeinrichtung werden, durch die Abschirmung erzeugende Gebläse sowie die Lagerung der Türe in der Türhalterung, integriert. Die Montage erfordert lediglich das Aufstellen der pfostenartigen Türhalterung.

Dadurch, dass sich die Austrittsöffnung über die Türhöhe erstreckt, ergibt sich der Vorteil, dass insgesamt eine große Abschirmung vorhanden ist, die den gesamten Durchgang abschirmt. Der wesentliche Vorteil ist aber, dass die Aufnahme auf der der Tür abgewandten Seite eine Lufteintrittsöffnung trägt, hierdurch wird sichergestellt, dass Austritt und Eintritt in die Aufnahme auf unterschiedliche Seiten der Tür erfolgt. Zur Erzeugung des Abschirmluftschleier braucht daher keine teure Heizung zur Erwärmung der Luft geschaffen werden. Von Vorteil ist es weiterhin, wenn die Türhalterung pfostenartig aufgebaut ist, um so eine einfache Installation durchführen zu können, da lediglich ein Pfosten in den Durchgang eingebaut werden muss. Besonders günstig ist es, wenn die Aufnahme der Türhalterung ein den Luftschleier erzeugendes Gebläse, insbesondere Tangentialventilator aufnimmt, hierbei wird unmittelbar vor der Austrittsöffnung der Luftschleier erzeugt, während auf der anderen Seite des Pfostens die Ansaugung eintritt. Von besonderem Vorteil ist es hierbei noch, dass die Türpfosten und die Türen selber leicht zu installieren sind, insbesondere brauchen nachträgliche Veränderungen in der Wandöffnung nicht durchgeführt werden, um den Einbau durchführen zu können. Der Türpfosten mit Gebläse kann mit den Türen zugleich geliefert werden, um einen möglichst einfachen Einbau zu schaffen. Der Pfosten nimmt auf einer Seite die Tür und die Austrittsöffnung auf und die auf der anderen Seite den Eintritt.

Beim besonderen Ausführungsbeispiel der Erfindung beträgt der Rotor des Tangentialventilators in der Aufnahme einen Durchmesser <=90mm, insbesondere 45mm. Eine solche Anordnung erlaubt eine schmale Ausbildung der Türpfosten, so dass derartige Tangentialventilatoren bzw. Gebläse mit den Pfosten leicht einbaubar sind. Hierbei empfiehlt es sich, dass die Aufnahme der Türhalterung mit Ein- und Austrittsöffnung eine Größe aufweist, die etwa dem 2-fachen des Durchmessers des Rotors des Tangential-Gebläses entspricht. Mit einer solchen Ausbildung ergibt sich der Vorteil, dass trotz des geringen Durchmessers der Aufnahme sicher Ein- und Austrittsöffnungen mit in den Pfosten installiert werden können. Der Vorteil der Tangentialventilatoren mit solchen Rotoren, die derartig im Durchmesser kleingestaltet sind, gewährleistet, dass keine großen Massenbewegungen erfolgen, wenn der Rotor läuft. Darüber hinaus sind derartige Rotoren im Betrieb leise. Der weitere Vorteil solcher Rotoren besteht darin, dass bei einer Türhöhe von 2m und mehr der Tangentialventilator nur einen einzigen Rotor in der Aufnahme aufweist. Hierdurch ergibt sich wiederum eine kostengünstige Herstellung sowie eine leichte Montage.

Es hat sich gezeigt, dass der Anströmwinkel des Luftstromes bezüglich der durch die geschlossene Tür gebildeten Linie 7° beträgt. Hierbei weist der Luftstrom von der Tür weg, so dass durch dieses Wegweisen wenn die Tür geöffnet ist, einen sicheren Schutz gegen Eindringen von Luft, insbesondere kalter Luft enthält. Ein derartiger Luftstrom der von der Tür wegweht, gestattet darüber hinaus, dass eine sichere Abdichtung gewährleistet ist.

Bei einem besonderen Ausführungsbeispiel der Erfindung beträgt der aus der Austrittsöffnung tretende Luftstrom eine Geschwindigkeit von wenigstens 2m pro Sekunde. Bei einer solchen Geschwindigkeit ist eine sichere Abdichtung bei geöffneter Tür gegeben. Darüber hinaus wird sichergestellt, dass keine Fremdluft in den durch die Tür verschlossenen Raum eintreten kann.

Empfehlenswerterweise liegt hierbei die Austrittsöffnung an der Außenseite des Durchganges, während die Eintrittsöffnung, insbesondere an der Innenseite des Durchganges liegt. Hierdurch kann aus dem Innenraum Luft herausgesaugt werden, die bereits erwärmt ist und die zur Erzeugung des Luftschleiers dient und somit eine sichere angenehme Abschirmung schafft. Darüber hinaus wird im gewissen Maße auch eine Lufterneuerung im Inneren durchgeführt, ohne das frische Luft eingeblasen wird.

Bei einem besonderen Ausführungsbeispiel umfasst die Türeinrichtung zwei Türen, wobei jede Türhalterung eine Aufnahme mit Austrittsöffnung aufweist. Auf diese Weise kann in einfacher Weise eine Doppeltür geschaffen werden, was bei großen Läden von Bedeutung ist.

Bei einem weiteren Ausführungsbeispiel der Türeinrichtung trägt an der dem Durchgang zugewandten Seite die Türhalterung einen Sensor zur Überwachung. Mit Hilfe dieses Sensors ist es einerseits möglich, etwaige störende Gegenstände in der Bewegungsbahn der Tür zu ermitteln und somit eine Türbewegung zu bremsen, andererseits - was noch wesentlicher ist - ist die Möglichkeit über den Sensor eine Diebstahlsicherung zu schaffen, d.h., falls aus dem Laden Waren entfernt werden, die noch nicht von einer Diebstahlsicherung befreit sind, können diese unmittelbar an der Tür festgestellt werden, ohne dass es bisher üblich ist, besondere Stellagen oder Begrenzungsteile aufstellen zu müssen. Der Anwendungsbereich der erfindungsgemäßen Türeinrichtung ist somit vergrößert.

Weiter ist es von Bedeutung, in einem ersten Öffnungsbereich der Türe das Gebläse unter Teillast zu fahren, um so Energiekosen zu sparen. Es hat sich nämlich gezeigt, dass das Gebläse, betrieben unter Teillast, vollkommen ausreicht, um eine Abschirmung bei geringerer Türöffnung vorzunehmen.

Wesentlich ist weiterhin, wenn der erste Öffnungsbereich durch einen Sensor abtastbar ist, um so sicher den genauen Teil einstellen zu können.

Weiter ist es empfehlenswert, wenn bei eingeschalteter Türöffnungsautomatik aber geschlossener Tür das Gebläse unter Teillast fährt, um so bei der Türöffnung zu verhindern, dass das Anfahren des Gebläse zu viel Strom aus dem Netz zieht. Bei Betrieb des Gebläses und Umschaltung der Leistung muss keine große Strommenge plötzlich aus dem Stromnetz entzogen werden. Dies gilt insbesondere, wenn ab einem bestimmten Öffnungsbereich das Gebläse auf Volllast umgeschaltet wird, um sicher die volle Abschirmung des Durchganges zu übernehmen.

Um den Luftstrom an der Austrittsöffnung noch verstellen zu können, empfiehlt es sich, eine Verstelldüse in der schlitzartigen Austrittsöffnung vorzusehen, so dass je nach Gegebenheit, insbesondere baulicher Konstruktion die optimale Abschirmung erreicht wird. Diese Verstellung kann auch ferngesteuert erfolgen.

Bei einem weiteren Ausführungsbeispiel der Erfindung erfolgt die Erfassung der Schwenkbewegung einer als Türflügel ausgebildeten Türe durch einen Sensor nach beiden Seiten der Schwenkbewegung des Türflügels. Auf diese Weise ist sichergestellt, dass in beiden Bewegungsabschnitten eine Sicherheit gegen Gegenstände in der Bewegungsbahn oder aber eine Diebstahlsicherung gegeben ist.

Erfindungsgemäß ist bei Verwendung einer Doppelflügeltür bei Bewegung nur einer Flügeltür die erzeugte Öffnung des Durchganges durch den Luftschleier des Gebläses der einen Tür abgeschirmt. Das andere Gebläse der geschlossenen Tür läuft entweder gar nicht oder aber unter Teillast, um so auf diese Weise Energie zu sparen. Zur Vereinfachung der Türmontage bei Flügeltüren empfiehlt es sich, die Drehachse der Flügeltür innerhalb der pfostenartigen Türhalterung zu legen, um so eine ordnungsgemäße Türöffnung und Türschließung zu erhalten und zugleich um sicherzustellen, dass der Türflügel möglichst nahe an dem Türpfosten liegt.

Bei einen weiteren besonderen Ausführungsbeispiel ist der Eintrittsöffnung des Gebläses ein Luftkanal vorgeschaltet, dessen Begrenzung aus einer doppelwandigen Scheibe aufgebaut ist, die an der der Türhalterung abgewandten Seite der Türe einen Lufteintritt aufweist, hierbei bildet der Innenraum der Doppelscheibe den Luftkanal. Dieser scheibenartige Luftkanal erlaubt die Luftzuführung optimal zu der Eintrittsöffnung des Gebläses der Aufnahme durchzuführen, zugleich wird beim Ansaugen der Luft die Begrenzungsscheibe des Luftkanal an ihrer Innenseite soweit bestrichen, dass ständige Feuchtigkeit entführt werden kann. Zum anderen wird sichergestellt, dass diese Scheiben durch den eingeführten Luftstrom gekühlt oder erwärmt werden, wodurch eine Erwärmung der Abkühlung der Temperatur des Luftschleiers möglich ist.

Bei einem besonderen Ausführungsbeispiel ist das in einer Aufnahme angeordnete Gebläse als Tangentialventilator ausgebildet, hierbei weist der Motor nach beiden Seiten der Drehachse jeweils einen Rotorabschnitt auf. Diese Maßnahme gestattet eine hohe Stabilität des Tangentialventilators, so dass dieser mit einer größeren Leistung und somit wirkungsvoller und effektiver bedienbar ist.

Die Erfindung ist in den Zeichnungen in mehreren Ausführungsbeispielen dargestellt und zwar zeigen:
- Fig. 1: den mit einer Türeinrichtung verschlossenen Durchgang,
- Fig. 2: die Draufsicht auf eine Türhalterung mit einer Flügeltür,
- Fig. 3: die Draufsicht auf die andere Türhalterung mit der zweiten Flügeltür,
- Fig. 4: eine Düseneinrichtung,
- Fig. 5: die Türeinrichtung in Draufsicht als Schiebetür,
- Fig. 6: die Türeinrichtung als Flügeltür mit einem Luftkanal.

Die in Fig. 1 dargestellte Türeinrichtung 10 weist zwei pfostenartige Türhalterungen 11 auf, an denen jeweils eine Flügeltür 12 befestigt ist. Die Flügeltür ist mittels Türangeln 22 schwenkbar um eine Drehachse 24 an der pfostenartigen Türhalterung 11 gelagert.

Im Inneren der Türhalterung 11 ist eine Aufnahme 13 vorgesehen. Diese Aufnahme 13 trägt ein Gebläse, wie Tangentialventilator oder, wie es auch genannt wird, Querstromgebläse. Die Aufnahme ist mit einer Austrittsöffnung 15 für das Gebläse versehen sowie mit einer Eintrittsöffnung 16.

Die Türeinrichtung 10 verschließt einen Durchgang 19. Die Türhalterung 11 ist dabei mit ihrer einen Seite bereichsweise an der Wand 18 des Durchganges befestigt. Wie insbesondere aus Fig. 2 und Fig. 3 hervorgeht, ist die Eintrittsöffnung, also die Ansaugöffnung des Gebläses 14 auf der Innenseite 25 des Durchganges 19 vorgesehen, während die Austrittsöffnung 15 außerhalb des Durchganges 19 liegt seitwärts neben der Flügeltür, so dass vor der Flügeltür an der Außenseite ein Luftschleier 20 entstehen kann.

Es sei hier darauf hingewiesen, dass die Drehachse 24 der Flügeltür 12 innerhalb der Aufnahme 13 der Türhalterung 11 vorgesehen ist.

Am unteren Ende des pfostenartigen Türhalterung 11 ist jeweils ein Sensor 17 vorgesehen. Dieser Sensor überwacht einen definierten Winkelbereich bezüglich der Drehachse der Schwenktür. Innerhalb dieses Sensorbereiches fährt das Gebläse nur unter Teillast. Hierbei erstreckt sich der Sensor von einer mittleren Stellung aus nach beiden Seiten der Schwenkung, wie Fig. 2 und Fig. 3 zeigen.

Es sei hier darauf hingewiesen, dass über diesen Sensor oder andere Sensoren auch eine Überwachung des Türdurchganges eintritt, und zwar dergestalt, dass etwaige in der Bewegungsbahn der Tür liegende Gegenstand ermittelt und zu einer Abschaltung der Türbewegung führen und dass dieser Sensor als Diebstahlssicherung dienen, falls beispielsweise Kunden durch den Durchgang nach außen gehen. Da, falls diese Kunden Waren mit sich führen, die noch nicht von einer Diebstahlsicherung befreit sind, automatisch durch einen Alarm angezeigt werden.

Es sei hier bemerkt, dass die Austrittsöffnung 15 mit einer Düse 21 ausgebildet sein kann und zwar, um den Luftschleierstrahl 20 leicht in seiner Richtung verändern zu können. Bei dem Ausführungsbeispiel nach Fig. 5 besteht die Türeinrichtung 10 aus einer Doppelschiebetür. Die beiden Schiebetüren 23 werden dabei an der Innenseite 25 des Durchganges 19 geführt, wobei der Bewegungsbereich bei der Türöffnung durch einen entlang der Bewegungsbahn vorgesehenen Sensor eingestellt sein könnte. Ein weiterer Sensor ist wiederum zum Durchgang gerichtet.

Bei dem Ausführungsbeispiel nach Fig. 6 weist die Türeinrichtung mit einer Flügeltür, auf der der Flügeltür 12 abgewandten Seite der Türhalterung 11 eine Doppelscheibe 26 auf, die in ihrem Inneren einen Luftführungskanal 27 trägt, hierbei erstreckt sich die Doppelscheibe 26 bis zur Wand 18 des Durchganges 19. Der Luftführungskanal ist einerseits an der Entrittsöffnung 16 der Aufnahme vorgesehen. An seiner anderen Seite mündet er in eine Öffnung 28, durch die bei Betätigung des Gebläses Luft über den Luftführungskanal 27 in die Türhalterung zur Aufnahme 13 und des Gebläses gesaugt bzw. gepresst werden kann (siehe Fig. 5 und 6).

Zur Betätigung der Türeinrichtung sei darauf hingewiesen, dass bei eingeschalteter Türeinrichtung 10 das Gebläse 14 in Teillast fährt. Diese Teillast dient dazu, dass bei geöffneter Tür ein Umschalten in Volllast möglich ist, ohne schlagartig zu viel Strom aus dem Stromnetz ziehen zu können. Der Luftführungskanal 27 hat noch die Aufgabe, den Durchgang der Türeinrichtung neben den beiden Türhalterungen 11 abzuschirmen und zwar dergestalt, falls dieser mit einem Luftschleier versorgt wird. Durch die doppelwandigen Glasscheiben kann über den dazwischen befindlichen die gesamte Scheibe einnehmenden Führungskanal 27 eine Abkühlung oder Erwärmung wahlweise gesteuert werden, je in Abhängigkeit der Außentemperatur. Da die Ansaugluft von der Innenseite erfolgt, erfolgt eine Abkühlung der Doppelscheibe im Sommer, falls dieser Scheibe auf Grund Sonneneinstrahlung stark erwärmt ist. Im Winter wird sie leicht durch die Rauminnentemperatur erwärmt.

Es sei weiter noch darauf hingewiesen, dass noch Sensoren im Bereich des Durchganges 19 der Tür vorgesehen sind, die ermitteln, ob Personen sich dem Durchgang nähern oder nicht.

Weiter sei noch darauf hingewiesen, dass über eine Steuerautomatik die Türöffnung reguliert werden kann, so dass gegebenenfalls nur eine Tür bewegbar ist, um so im Winterbetrieb nicht unnötig Energie zu vergeuden, sei es zur Bewegung der Tür, sei es zur Abschirmung des Durchganges.

Die Eintrittsöffnung für das Gebläse liegt an der Innenseite 25 des Durchganges 19, während die Austrittsöffnung an der Außenseite liegt, um so vor der Tür einen Luftschleier erzeugen zu können, hierbei ist der Luftstrahl etwas von der Tür weggerichtet, um so von der Außenseite eintretende kalte Luft besser abfangen zu können. Durch die Eintrittsöffnung im Innenraum ist außerdem sichergestellt, dass der Luftschleier an der Außenseite nur mit erwärmter Luft aus dem Innenraum bewegt wird.

Es sei hier erwähnt, dass der Luftschleierstrahl von der Türhalterung 11 aus jeweils nur die Hälfte des Durchganges, also die Breite der Flügeltür oder die Breite des Durchganges bestreicht. In der Mitte treffen sich die beiden Strahlen bei einer Doppeltür und bilden eine nach außen gerichtete Strömung.

Wie bereits erwähnt, sind die dargestellten Ausführungsformen nur beispielsweise Verwirklichungen der Erfindung. Diese ist nicht darauf beschränkt. Vielmehr sind noch mancherlei Abänderungen möglich. Beispielsweise könnten an unterschiedlichen Stellen der Türhalterungen verschiedenartig wirkende Sensoren vorhanden sein, ebenso ließe sich die schlitzartige Austrittsöffnung in einzelne Öffnungsabschnitte unterteilen. Die Verstelldüse könnte ggf. automatisch verstellt werden und zwar in Abhängigkeit, beispielsweise der Außentemperatur. Weiter sei vorgetragen, dass der Tangentialventilator einen Rotor umfasst, der eine Länge hat, die der Türhöhe entspricht. Der Durchmesser des Rotors beträgt 90 mm oder weniger, so dass die Aufnahme der Türhalterung relativ schmal gestaltet ist. Der Ausströmwinkel des Luftstromes beträgt zur geschlossenen Tür 7° von der Tür weggerichtet. Der Luftstrom des Rotor hat eine Austrittsgeschwindigkeit von mindestens 2m pro Sekunde. Es sei hier noch vorgetragen, dass die Luftaustrittsöffnung und die Lufteintrittsöffnung der Aufnahme voneinander getrennt sind, wobei die Lufteintrittsöffnung auf der der Tür abgewandten Seite liegt.

Hierunter ist zu verstehen, dass die Lufteintrittsöffnung seitlich der Tür und/oder um mehr als 90° zur Austrittsöffnung gedreht liegt.

### Bezugszeichenliste

- 10: Türeinrichtung
- 11: Türhalterung
- 12: Flügeltür
- 13: Aufnahme
- 14: Gebläse
- 15: Austrittsöffnung
- 16: Eintrittsöffnung
- 17: Sensor
- 18: Wand
- 19: Durchgang
- 20: Luftschleierstrahl
- 21: Düse
- 22: Türangel
- 23: Schiebetür
- 24: Drehachse von 12
- 25: Innenseite von 19
- 26: Doppelscheibe
- 27: Luftführungskanal in 26
- 28: Öffnung von 27

## Patentansprüche

1. Türeinrichtung (10) mit wenigstens einer Tür (12,23) zum Öffnen und Schließen eines Durchganges (19), insbesondere eines Durchganges (19) zu Verkaufsräumen, umfassend wenigstens eine Tür (12,23), die an einer Türhalterung (11) bewegbar gelagert ist und umfassend ein einen Luftschleier (20) vor dem Durchgang (19) erzeugendes Gebläse (14),
**dadurch gekennzeichnet,**
**dass** die Türhalterung (11) im Inneren eine Aufnahme (13) mit einer auf der Seite der Tür (12,13) liegenden Luftaustrittsöffnung (15) aufweist, dass die Aufnahme (13) und längliche Austrittsöffnung (15) sich im Wesentlichen über die gesamte Höhe der Türe (12,23) erstreckt, dass die Aufnahme (13) auf der der Tür (12,23) abgewandten Seite eine Lufteintrittsöffnung (16) trägt, hierbei schirmt der aus der Austrittsöffnung (15) heraustretende Luftschleier (20) den Durchgang (19) ab.

2. Türeinrichtung nach Anspruch 1, **dadurch gekennzeichnet, dass** die Türhalterung (11) pfostenartig aufgebaut ist.

3. Türeinrichtung nach Anspruch 1 oder 2, **dadurch gekennzeichnet, dass** die Aufnahme (13) der Türhalterung (11) ein den Luftschleier (20) erzeugendes Gebläse (14), insbesondere Tangentialventilator, aufnimmt.

4. Türeinrichtung nach einem der Ansprüche 1 bis 3, **dadurch gekennzeichnet, dass** der Rotor des Tangentialventilators (14) in der Aufnahme (13) einen Durchmesser <= 90mm, insbesondere 45mm aufweist.

5. Türeinrichtung nach einem der Ansprüche 1 bis 4, **dadurch gekennzeichnet, dass** die Aufnahme der Türhalterung mit Ein- und Austrittsöffnung eine Größe aufweist, die etwa dem 2-fachen des Durchmessers des Rotors des Tangentialgebläses entspricht.

6. Türeinrichtung nach einem der Ansprüche 1 bis 5, **dadurch gekennzeichnet, dass** bei einer Türöffnung von 2 m der Tangentialventilator aus einem einzigen Rotor in der Aufnahme (13) aufgebaut ist.

7. Türeinrichtung nach einem der Ansprüche 1 bis 6, **dadurch gekennzeichnet, dass** der Ausströmwinkel des Luftstromes bezüglich der durch die geschlossene Tür gebildeten Linie 7° beträgt, hierbei weist der Luftstrom eine von der Tür wegweisende Strömung auf.

8. Türeinrichtung nach einem der Ansprüche 1 bis 7, **dadurch gekennzeichnet, dass** der aus der Austrittsöffnung (15) tretende Luftstrom eine Geschwindigkeit von wenigstens 2m pro Sekunde beträgt.

9. Türeinrichtung nach einem der Ansprüche 1 bis 8, **dadurch gekennzeichnet, dass** die Austrittsöffnung (15) an der Außenseite des Durchganges (19) liegt, während die Eintrittsöffnung (16) der Aufnahme (13) an der Innenseite (25) des Durchganges (19), insbesondere Türhalterung (11) liegt.

10. Türeinrichtung nach einem der Ansprüche 1 bis 9, **dadurch gekennzeichnet, dass** bei Verwendung zweier Türen (12,13) jede Türhalterung (11) eine Aufnahme (13) mit Austrittsöffnung (15) umfasst.

11. Türeinrichtung nach einem der Ansprüche 1 bis 10, **dadurch gekennzeichnet, dass** an der dem Durchgang (19) zugewandten Seite die Türhalterung (11) ein Sensor (17) zur Überwachung trägt.

12. Türeinrichtung nach einem der Ansprüche 1 bis 11, **dadurch gekennzeichnet, dass** in einem ersten Öffnungsbereich der Türe (12,23) das Gebläse (14) unter Teillast fährt.

13. Türeinrichtung nach einem der Anspruch 12, **dadurch gekennzeichnet, dass** der erste Öffnungsbereich durch einen Sensor (17) abgetastet ist.

14. Türeinrichtung nach einem der Ansprüche 1 bis 13, **dadurch gekennzeichnet, dass** bei eingeschalteter Türöffnungsautomatik aber geschlossener Tür (12,23) das Gebläse (14) auf Teillast geschaltet ist.

15. Türeinrichtung nach einem der Ansprüche 1 bis 14, **dadurch gekennzeichnet, dass** ab einem bestimmten Öffnungsbereich das Gebläse (14) auf Volllast umschaltet.

16. Türeinrichtung nach einem der Ansprüche 1 bis 15, **dadurch gekennzeichnet, dass** die schlitzartige Luftaustrittsöffnung (15) der Türhalterung (11) mit einer Verstelldüse (21) versehen ist.

17. Türeinrichtung nach einem der Ansprüche 1 bis 13, **dadurch gekennzeichnet, dass** die Erfassung der Schwenkbewegung einer als Türflügel (12) ausgebildeten Türe durch einen Sensor (17) nach beiden Seiten der Schwenkbewegung des Türflügels (12) erfolgt.

18. Türeinrichtung nach einem der Ansprüche 1 bis 17, **dadurch gekennzeichnet, dass** bei Verwendung einer Doppelflügeltür (12) bei Bewegung nur einer Flügeltür (12) nur die erzeugte Öffnung des Durchganges (19) durch den Luftschleier (20) des Gebläses (14) der einen Türhalterung (11) abgeschirmt ist.

19. Türeinrichtung nach einem der Ansprüche 1 bis 18, **dadurch gekennzeichnet, dass** die Drehachse (24) der Flügeltür (12) innerhalb der pfostenartigen Halterung (11) liegt.

20. Türeinrichtung nach einem der Ansprüche 1 bis 19, **dadurch gekennzeichnet, dass** der Eintrittsöffnung (16) des Gebläses (14) ein Luftkanal (27) vorgeschaltet ist, der in einer doppelwandigen Scheibe (26) gebildet ist, die an der der Türhalterung (11) abgewandten Seite der Türe (12,23) einen Lufteintritt (28) aufweist, hierbei bildet der Innenraum der Doppelscheibe (26) den Luftkanal (27).

21. Türeinrichtung nach einem der Ansprüche 1 bis 20, **dadurch gekennzeichnet, dass** das in einer Aufnahme (13) angeordnete Gebläse als Tangentialventilator (14) ausgebildet ist, hierbei weist der Motor nach beiden Seiten der Drehachse jeweils einen Rotorabschnitt auf.

## Claims

1. Door apparatus (10) having at least one door (12, 23) for opening up and closing off a passageway (19), specifically a passageway (19) to sales areas, comprising at least one door (12, 23) which is movably mounted on a door mounting (11) and comprising a blower (14) which produces an air curtain (20) in front of the passageway (19),
**characterised in that**:
the door mounting (11) comprises on the inside an intake (13) with an air -outlet aperture (15) positioned at the side of the door (12, 13), **in that** the intake (13) and elongate air-outlet aperture (15) extends over virtually the entire height of the door (12, 23), and **in that** the intake (13) carries an air-intake aperture (16) on the side facing away from the door (12, 23), whereby the air curtain (20) emerging from the outlet aperture (15) shields the passageway (19).

2. Door apparatus according to claim 1, **characterised in that** the door mounting (11) is constructed in the style of a pillar.

3. Door apparatus according to claim 1 or 2, **characterised in that** the intake (13) of the door mounting (11) accommodates a blower (14), specifically a tangential ventilator, that produces an air curtain (20).

4. Door apparatus according to one of claims 1 to 3, **characterised in that** the rotor of the tangential ventilator (14) in the intake (13) has a diameter <= 90 mm, preferably 45 mm.

5. Door apparatus according to one of claims 1 to 4, **characterised in that** the intake of the door mounting having an air-intake and air-outlet aperture is of a size corresponding substantially to twice the diameter of the rotor of the tangential ventilator fan.

6. Door apparatus according to one of claims 1 to 5, **characterised in that**, with a door opening of 2 m, the tangential ventilator is made up of a single rotor in the intake (13).

7. Door apparatus according to one of claims 1 to 6, **characterised in that** the outflow angle of the air flow in relation to the line formed by the closed door is 7°, the flow of air moving in a direction away from the door.

8. Door apparatus according to one of claims 1 to 7, **characterised in that** the air flow issues from the air outlet aperture (15) at a speed of at least 2 m per second.

9. Door apparatus according to one of claims 1 to 8, **characterised in that** the air outlet aperture (15) is on the external side of the passageway (19), whereas the air intake opening (16) of the intake (13) is on the interior side (25) of the passageway (19), specifically the door mounting (11).

10. Door apparatus according to one of claims 1 to 9, **characterised in that**, when double doors (12, 13) are used, each door mounting (11) includes an intake (13) with air outlet aperture (15).

11. Door apparatus according to one of claims 1 to 10, **characterised in that** the door mounting (11) carries a monitoring sensor (17) on the side facing towards the passageway (19).

12. Door apparatus according to one of claims 1 to 11, **characterised in** tha t the blower (14) runs at partial power for a first opening range of the doors (12, 23).

13. Door apparatus according to claim 12, **characterised in that** the first opening range is scanned by a sensor (17).

14. Door apparatus according to one of claims 1 to 13, **characterised in that**, when automatic door-opening is switched on but the door (12, 23) is closed, the blower (14) is switched to partial power.

15. Door apparatus according to one of claims 1 to 14, **characterised in that**, once a specified opening extent is reached, the blower (14) switches over to full power.

16. Door apparatus according to one of claims 1 to 15, **characterised in that** the slit-like air-outlet aperture (15) of the door mounting (11) is fitted with an adjuster nozzle (21).

17. Door apparatus according to one of claims 1 to 13, **characterised in that** swinging movements of doors designed as folding doors (12) are registered by means of a sensor (17) located on both sides of the swinging movement of the door-leaf (12).

18. Door apparatus according to one of claims 1 to 17, **characterised in that**, when a double-leaf door (12) is used, if only one door-leaf (12) is moved, only the opening of the passageway (19) produced is shielded by the air curtain (20) coming from the blower (14) of the particular door mounting (11).

19. Door apparatus according to one of claims 1 to 18, **characterised in that** the rotation spindle (24) of the folding door (12) is located inside the pillar-like mounting (11).

20. Door apparatus according to one of claims 1 to 19, **characterised in that** in front of the intake aperture (16) of the blower (14) is provided an air channel (27) which is formed in a double-sided disc (26), which has an air intake (28) on the side of the doors (12, 23) facing away from the door mounting (11), the air channel (27) being formed by the interior of the double disc (26).

21. Door apparatus according to one of claims 1 to 20, **characterised in that** the blower positioned in an intake (13) is constructed as a tangential ventilator (14), the motor having one rotor segment on each side of the rotation spindle.

## Revendications

1. Dispositif de porte (10) avec au moins une porte (12, 23) pour ouvrir et fermer un passage (19), en particulier un passage (19) vers des locaux ou enceintes de vente, comprenant au moins une porte (12, 23) montée de façon déplaçable sur une fixation de porte (11) et comprenant une soufflante (14) générant un rideau d'air (20) devant le passage (19),
**caractérisé en ce que**,
la fixation de porte (11) présente à l'intérieur un logement (13), avec une ouverture de sortie d'air (15) située sur le côté de la porte (12, 13), **en ce que** le logement (13) et une ouverture de sortie (15) allongée s'étendent sensiblement sur toute la hauteur des portes (12, 23), **en ce que** le logement (13) porte, sur le côté opposé à la porte (12, 23), une ouverture de sortie d'air (16), ici, le rideau d'air (20) sortant de l'ouverture de sortie (15) isolant le passage (19).

2. Dispositif de porte, selon la revendication 1, **caractérisé en ce que** la fixation de porte (11) est construite à la façon de piliers.

3. Dispositif de porte selon la revendication 1 ou 2, **caractérisé en ce que** le logement (13) de la fixation de porte (11) reçoit une soufflante (14), en particulier un ventilateur tangentiel générant le rideau d'air (20).

4. Dispositif de porte selon l'une des revendications 1 à 3, **caractérisé en ce que** le rotor du ventilateur tangentiel (14) présente, dans le logement (13), un diamètre <= 90 mm, en particulier de 45 mm.

5. Dispositif de porte selon l'une des revendications 1 à 4, **caractérisé en ce que** le logement de la fixation de porte avec une ouverture d'entrée et de sortie présente une grandeur correspondant à peu près au double du diamètre du rotor de la soufflante tangentielle.

6. Dispositif de porte selon l'une des revendications 1 à 5, **caractérisé en ce que**, dans le cas d'une ouverture de porte de 2 m, le ventilateur tangentiel est formé d'un rotor unique dans le logement (13).

7. Dispositif de porte selon l'une des revendications 1 à 6, **caractérisé en ce que** l'angle de sortie d'écoulement du flux d'air, par rapport à la ligne formée par la porte fermée, est de 7°, le flux d'air présentant ici un écoulement allant en s'écartant de la porte.

8. Dispositif de porte selon l'une des revendications 1 à 7, **caractérisé en ce que** le flux d'air sortant de l'ouverture de sortie (15) présente une vitesse d'au moins 2 m par seconde.

9. Dispositif de porte selon l'une des revendications 1 à 8, **caractérisé en ce que** l'ouverture de sortie (15) est située en face extérieure du passage (19), tandis que l'ouverture d'entrée (16) du logement (13) est située en face intérieure (25) du passage (19), en particulier de la fixation de porte (11).

10. Dispositif de porte selon l'une des revendications 1 à 9, **caractérisé en ce que**, en cas d'utilisation de deux portes (12,23), chaque fixation de porte (11) porte un logement (13) avec une ouverture de sortie (15).

11. Dispositif de porte selon l'une des revendications 1 à 10, **caractérisé en ce que**, sur le côté, tourné vers le passage (19), la fixation de porte (11) porte un capteur (17) pour la surveillance.

12. Dispositif de porte selon l'une des revendications 1 à 11, **caractérisé en ce que**, dans une première plage d'ouverture des portes (12, 23), la soufflante (14) fonctionne en charge partielle.

13. Dispositif de porte selon l'une des revendications 1 à 12, **caractérisé en ce que** la première plage d'ouverture est détectée par un capteur (17).

14. Dispositif de porte selon l'une des revendications 1 à 13, **caractérisé en ce que** lorsque l'automatisme d'ouverture de porte est mis en service, mais que la porte (12, 23) est fermée, la soufflante (14) est branchée en charge partielle.

15. Dispositif de porte selon l'une des revendications 1 à 14, **caractérisé en ce que**, à partir d'une plage d'ouverture déterminée, la soufflante (14) est commutée en pleine charge.

16. Dispositif de porte selon l'une des revendications 1 à 15, **caractérisé en ce que** l'ouverture de sortie d'air (15), du genre d'une fente, de la fixation de porte (11) est munie d'une buse de réglage (21).

17. Dispositif de porte selon l'une des revendications 1 à 13, **caractérisé en ce que** la détection du mouvement pivotant d'une porte réalisée sous la forme des vantaux de porte (12) au moyen d'un capteur (17) se fait des deux côtés du mouvement de pivotement du vantail de porte (12).

18. Dispositif de porte selon l'une des revendications 1 à 17, **caractérisé en ce que**, en cas d'utilisation d'une porte à ventail double (12), lors du déplacement d'un seul ventail (12), seule l'ouverture produite du passage (19) est isolée par le rideau d'air (20) de la soufflante (14) d'une fixation de porte (11).

19. Dispositif de porte selon l'une des revendications 1 à 18, **caractérisé en ce que** l'axe de rotation (24) de la porte à ventail (12) est situé à l'intérieur de la fixation (11) du genre de poteau.

20. Dispositif de porte selon l'une des revendications 1 à 19, **caractérisé en ce qu'**en amont l'ouverture d'entrée (16) de la soufflante (14), est branché un canal d'air (27), formé dans un panneau (26) à paroi double, présentant, sur le côté, opposé à la fixation de porte (11), des portes (12,23), une entrée d'air (28), l'espace intérieur du panneau double (26) formant ici le canal d'air (27).

21. Dispositif de porte selon l'une des revendications 1 à 20, **caractérisé en ce que** la soufflante, disposée dans un logement (13), est réalisée sous la forme de ventilateur tangentiel (14), le moteur présentant ici, vers chacun des deux côtés de l'axe de rotation, un tronçon de rotor.
